# FASCICULE DE BREVET EUROPEEN

(11) **EP 0 125 999 B1**
(45) Date de publication et mention de la délivrance du brevet: **15.07.1987**
(21) Numéro de dépôt: 84400956.3
(22) Date de dépôt: 10.05.1984
(51) Int. Cl.: E03F 5/04, E04C 1/39

(54) **Perfectionnement aux boîtes de branchement des conduites d'eaux pluviales, utilisées dans le bâtiment**
Verbindungskasten für Regenwasserrohre angewendet im Hochbau
Connection box for rain water conduits used in the building industry

(30) Priorité: 11.05.1983 FR 8308095
(43) Date de publication de la demande: 21.11.1984
(73) Titulaire: Barreau, Jean-Paul, F-49300 Cholet (FR)
(72) Inventeur: Barreau, Jean-Paul, F-49300 Cholet (FR)
(74) Mandataire: Phélip, Bruno

## Description

La présente invention concerne un perfectionnement aux boîtes de branchement des conduites d'eaux pluviales et plus particulièrement aux boîtes utilisées dans le bâtiment, pour la construction de pavillons individuels réalisées en parpaings; elle concerne également les parpaings.

Les boîtes de branchement sont le plus souvent préfabriquées en béton moulé; elles comportent, sur leurs faces latérales, des réservations qui permettent le passage des conduites d'évacuation d'eau et elles sont recouvertes d'une grille ou d'un couvercle traversé par le tuyau de descente. La mise en place de ces boîtes n'a lieu généralement qu'au cours des travaux de finition de la construction; elle oblige un déplacement de l'entreprise de maçonnerie. Le positionnement des boîtes par rapport au pavillon présente souvent des difficultés en raison notamment du manque de stabilité du sol autour du pavillon. Le maçon doit le plus souvent bâtir des fondations, contre le pavillon, ce qui accroit fortement son temps d'intervention. Avec ou sans fondation, il est fréquent de voir les boîtes se déplacer par rapport au bâtiment et de ce fait provoquer des ruptures de conduites.

La présente invention vise à remédier à ces inconvénients; elle propose une boîte de branchement plus facile à mettre en place et qui ne nécessite pas de préparation du sol. La boîte, selon l'invention, présente également l'avantage d'être automatiquement positionnée par rapport au bâtiment, d'une manière très précise sans que cette position puisse varier dans le temps. Un autre avantage que procure l'invention réside dans la possibilité de réglage de la position de la boîte afin de l'adapter en hauteur par rapport au niveau du sol.

La boîte, selon l'invention, présente encore l'avantage d'éviter les infiltrations d'eaux dans le mur en favorisant l'écoulement desdites eaux autour de la boîte.

La boîte de branchement, selon l'invention, comporte des moyens de liaison avec le mur et plus particulièrement avec au moins un parpaing du mur et un espace ménagé entre le parpaing et la boîte de branchement. Les moyens de liaison sont permanents et se présentent sous la forme de deux nervures de liaison obtenues lors du moulage simultané d'un parpaing avec la boîte de branchement.

Selon un autre mode de réalisation, les moyens de liaison sont partiels et se présentent sous la forme d'une glissière verticale à guidage en Té, obtenue par moulage, sur le parpaing, de deux éléments à section en L et, sur la boîte, de deux branches latérales.

La boîte de branchement est munie de réservations aménagées dans les faces latérales pour permettre des départs de conduites perpendiculaires ou parallèles au bâtiment; elle est recou- verte d'un couvercle qui se prolonge contre le mur, sous l'enduit de façon à recouvrir l'espace laissé entre le parpaing et la boîte.

Selon une autre disposition de l'invention, la boîte de branchement est en forme d'équerre, liée à un parpaing d'angle comportant une cavité de passage du tuyau de descente et dans laquelle est coulé le poteau d'angle. La boîte d'angle est liée au parpaing de façon monobloc par coulage simultané; un espace peut être conservé entre la boîte et le parpaing. Elle comporte des réservations permettant le passage du tuyau de descente et des conduites d'évacuation dans des directions perpendiculaires ou parallèles aux murs du bâtiment.

L'invention sera mieux comprise à l'aide de la description et des dessins donnés à titre indicatif et dans lesquels:
- la figure 1 est une vue de dessus d'une boîte de branchement, selon l'invention,
- la figure 2 est une vue en perspective de la boîte, selon la figure 1,
- la figure 3 est une vue de dessus d'une variante de réalisation montrant un parpaing comportant des moyens de liaison avec la boîte de branchement,
- la figure 4 est une vue de dessus de la boîte de branchement, selon la variante de la figure 3,
- la figure 5 est une coupe de l'ensemble parpaing-boîte avec un couvercle disposé sur la boîte,
- la figure 6 est une vue en perspective d'un regard situé à l'angle d'une construction.

Dans les constructions traditionnelles de bâtiment, les murs sont élevés à partir de blocs moulés appelés parpaings. Ces parpaings sont parallélépipédiques et comportent généralement des alvéoles.

La figure 1 présente un parpaing traditionnel 1, muni d'alvéoles 2, solidaire d'une boîte 3 de branchement des conduites d'eaux pluviales. Le parpaing 1 et la boîte 3 sont monoblocs, obtenus par moulage simultané; la boîte 3 est centrée sur le flanc 4 du parpaing. Des réservations 5 sont prévues dans les flancs de la boîte 3 pour le passage des conduites d'évacuation, non représentées; ces réservations 5 permettant au choix, un départ des eaux pluviales dans des directions perpendiculaires ou parallèles au bâtiment. Pour éviter une stagnation de l'eau contre le mur et des infiltrations, la boîte 3 est séparée du parpaing 1 par un espace 6 qui s'étend sur une largeur sensiblement égale à celle de l'espace intérieur de la boîte 3 et qui permet un écoulement de l'eau entre la paroi 7 du parpaing 1 et la paroi 8 de la boîte 3. La liaison entre la boîte 3 et le parpaing 1 est une liaison permanente assurée par les nervures 9 et 10 qui s'étendent verticalement de part et d'autre de l'espace 6, dans le prolongement des côtés latéraux de la boîte 3.

On voit sur la figure 2 que la boîte 3 et le parpaing 1 n'ont pas la même hauteur; celle-ci varie selon l'importance de la boîte 3 qui peut être plus haute que le parpaing 1, ou de même hauteur ou encore d'une hauteur inférieure comme montré figure 2. Le fond 11 de la boîte 3 et et fond 12 du parpaing 1 sont cependant au même niveau. Le moulage de l'ensemble boîte-parpaing s'effectue par coulage du béton dans un moule, puis le moule est retourné pour poser l'ensemble constitué par le parpaing 1 et la boîte 3, sur leurs fonds 12 et 11 respectifs. Le parpaing 1 est de ce fait, au moment de la pose, en position inversée, c'est-à-dire avec les alvéoles 2 orientées vers le haut, alors que les parpaings sont, d'une manière générale, posés avec les alvéoles vers le bas.

Selon une variante de réalisation présentée figures 3 et 4, le parpaing 1 et la boîte 3 forment deux éléments réalisés séparément. Le parpaing 1 comporte des éléments 13 et 14 à section en L disposés verticalement aux extrémités du flanc 15 dudit parpaing; ces éléments 13 et 14 constituent la partie fixe d'une glissière à guidage en Té, la partie mobile étant constituée par les branches 16 et 17 latérales disposées sur la boîte 3. Les éléments de cette glissière par guidage en Té, sont obtenus directement par moulage du parpaing 1 d'une part et de la boîte 3 d'autre part. La boîte 3 comporte des réservations 5 de branchement et, entre les deux branches 16 et 17, elle comporte un espace 18 identique à l'espace 6 du parpaing 1 représenté figure 1. Cette glissière permet un positionnement précis de la boîte de branchement par rapport à la construction avec une possibilité d'ajustement vertical. Dans cette variante, le parpaing et la boîte sont moulés séparément ce qui permet de disposer d'un parpaing pour une pose classique, non inversée; les alvéoles 2 seront ouvertes vers le bas.

La figure 5 présente en coupe, le mur avec le parpaing 1 et la boîte 3 sur laquelle est disposé un couvercle 19 d'obturation. Ce couvercle 19 ouvre l'espace entre la boîte 3 et le parpaing 1; il comporte une tête 20 formant surépaisseur qui se positionne sous l'enduit 21 du mur et permet une déviation de l'eau de ruissellement.

Dans le cas d'une liaison partielle entre la boîte 3 et le parpaing 1, selon la variante présentée figures 3 et 4, le fond de la boîte 3 repose sur le sol au niveau choisi. Il pourra également, si le sol n'est pas suffisamment stable, reposer sur un support annexe, non représenté, fixé sur le mur. Dans certaines réalisations, la boîte de branchement sera située à l'angle de la construction pour recevoir principalement les eaux pluviales d'un tuyau de descente, non représenté, inclus dans le poteau d'angle que l'on coule dans la cavité 22 du parpaing d'angle 23, représenté figure 6.

Le boîte de branchement 24 forme une équerre contre les deux faces externes du parpaing d'angle de façon à couvrir, au minimum, la largeur de la cavité 22 du parpaing 23. Une réservation 25 permet le passage de la conduite de descente entre la cavité 22 et l'intérieur de la boîte 24. Les faces externes de la boîte comportent des réservations 5 cylindriques selon un axe horizontal pour permettre un branchement des conduites soit perpendiculairement au bâtiment, soit parallèlement. L'ensemble parpaing 23 et boîte 24 est monobloc, obtenu par moulage dans les mêmes conditions que l'ensemble représenté figure 1.

L'invention ne se limite aucunement aux modes de réalisation spécialement indiqués, mais elle couvre également toutes les variantes possibles à condition que celles-ci ne soient pas en contradiction avec l'objet de chacune des revendications annexées à la présente description.

C'est ainsi que, dans le cas de la liaison partielle, la glissière peut avoir une forme autre que rectangulaire, elle peut être en queue d'aronde.

De même, toujours dans ce cas de liaison partielle selon les figures 3 et 4, la boîte pourra être réalisée en un matériau autre que le béton, en plastique par exemple.

## Revendications

1. Boîte de branchement de conduites d'eaux pluviales, caractérisée en ce que la boîte de branchement (3) comporte des moyens de liaison avec un parpaing (1) et un espace (6 ou 28) ménagé entre le parpaing (1) et ladite boîte (3) pour pallier la stagnation et l'infiltration d'eau.

2. Boîte de branchement des conduites d'eaux pluviales selon la revendication 1, caractérisée en ce que les moyens de liaison sont constitués par des moyens de liaison permanents obtenus par moulage simultané du parpaing et de la boîte, formant deux nervures de liaison (9 et 10).

3. Boîte de branchement des conduites d'eaux pluviales selon la revendication 1, caractérisée en ce que les moyens de liaison sont constitués par une glissière à guidage en Té, obtenue par moulage, sur le parpaing, de deux éléments (13 et 14), à section en L, et sur la boîte (3), de deux branches latérales (16 et 17).

4. Boîte de branchement des conduites d'eaux pluviales selon la revendication 1, caractérisée en ce que la boîte (24) est en forme d'équerre liée à un parpaing d'angle (23).

5. Boîte de branchement des conduites d'eaux pluviales, selon l'une des revendications 1 à 4, caractérisée en ce que la boîte est munie de réservations (5) pour permettre des départs de conduites perpendiculaires ou parallèles au bâtiment.

6. Boîte de branchement des conduites d'eaux pluviales selon l'une des revendications 1 à 5, caractérisée en ce qu'elle comporte un couvercle (19) dont la tête (20) forme une surépaisseur se plaçant sous l'enduit (21) du mur et recouvre l'espace (6 ou 18) aménagé entre le parpaing et la boîte.

## Patentansprüche

1. Abzweigkasten für Regenwasserrohre, dadurch gekennzeichnet, dass der Abzweigkasten (3) Mittel zur Verbindung mit einem Mauerstein (1) und einen Raum (6 oder 18) umfasst, der zwischen dem Mauerstein (1) und dem genannten Kasten (3) zur Herabsetzung des Staus und des Eindringens von Wasser vorgesehen ist.

2. Abzweigkasten für Regenwasserrohre nach Anspruch 1, dadurch gekennzeichnet, dass die Verbindungsmittel durch ständige Verbindungsmittel gebildet sind, die durch gleichzeitiges Giessen oder Abformen des Mauersteines und des Abzweigkastens erhalten werden und zwei Verbindungsrippen (9 und 10) bilden.

3. Abzweigkasten für Regenwasserrohre nach Anspruch 1, dadurch gekennzeichnet, dass die Verbindungsmittel durch eine Gleitführung in Form einer T-Führung gebildet sind, die durch Giessen von zwei Elementen (13 und 14) in L-Form an dem Mauerstein (1) und von zwei seitlichen Armen (16 und 17) an dem Kasten (3) hergestellt sind.

4. Abzweigkasten für Regenwasserrohre nach Anspruch 1, dadurch gekennzeichnet, dass der Kasten (24) eine Winkelform aufweist, die mit einem Eckstein (23) verbunden ist.

5. Abzweigkasten für Regenwasserrohre nach einem der Ansprüche 1 bis 4, dadurch gekennzeichnet, dass der Kasten mit Blinddurchgängen (5) ausgestattet ist, um das Herausführen von Rohrabgängen senkrecht oder parallel zum Gebäude zu erlauben.

6. Abzweigkasten für Regenwasserrohre nach einem der Ansprüche 1 bis 5, dadurch gekennzeichnet, dass er einen Deckel (19) umfasst, dessen Kopf (20) ein Übermass bzw. eine Masszugabe aufweist, das bzw. die in dem Putzauftrag (21) der Mauer zu liegen kommt und den zwischen dem Mauerstein und dem Kasten befindlichen Raum (6 oder 18) überdeckt.

## Claims

1. Junction box for rainwater pipes, characterized in that the junction box (3) has means of connection to a building block (1 ) and a space (6 or 28) provided between the building block (1) and the said box (3) in order to prevent water from stagnating and infiltrating.

2. Junction box for rainwater pipes according to claim 1, characterized in that the connection means consist of permanent connection means obtained as a result of the simultaneous casting of the building block and box, two connecting ribs (9 and 10) being formed.

3. Junction box for rainwater pipes according to claim 1, characterized in that the connection means consist of a T-shaped slideway guide obtained as a result of the casting of two elements (13 and 14) of L-shaped cross-section on the building block and of two lateral branches (16 and 17) on the box (3).

4. Junction box for rainwater pipes according to claim 1, characterized in that the box (24) is in the form of an angle piece connected to a corner building block (23).

5. Junction box for rainwater pipes according to one of claims 1 to 4, characterized in that the box is equipped with apertures (5) for making it possible to provide pipe outlets perpendicular or parallel to the building.

6. Junction box for rainwater pipes according to one of claims 1 to 5, characterized in that it has a cover (19), the head (20) of which forms an extra thickness placed under the plaster (21) of the wall and covers the space (6 or 18) provided between the building block and the box.
